# EUROPÄISCHE PATENTSCHRIFT

(11) **EP 1 788 535 B1**
(45) Veröffentlichungstag und Bekanntmachung des Hinweises auf die Patenterteilung: **14.01.2009**
(21) Anmeldenummer: 05025190.9
(22) Anmeldetag: 18.11.2005
(51) Int. Cl.: G08B 5/36

(54) **Vorrichtung zum Signalisieren eines Notausganges in einem Tunnel oder dergleichen**
Device for indicating an emergency exit in a tunnel or similar
Procédé destiné à la signalisation d'une sortie de secours dans un tunnel ou analogue

(43) Veröffentlichungstag der Anmeldung: 23.05.2007
(73) Patentinhaber: Almat AG, 8317 Tagelswangen (CH)
(72) Erfinder: Kessler, Bruno, CH-8600 Dübendorf (CH)
(74) Vertreter: Luchs, Willi

(56) Entgegenhaltungen:
- CH-A- 278 427
- CH-A- 306 527
- CH-A- 457 623
- DE-U1- 29 602 795
- DE-U1- 29 806 648
- US-A- 6 050 700

## Beschreibung

Die Erfindung betrifft eine Vorrichtung zum Signalisieren eines Notausganges in einem Tunnel oder dergleichen gemäss dem Oberbegriff des Anspruches 1

Derartige Vorrichtungen in Form von Tafeln aus Leuchtstoff, die einen rechteckigen oder quadratischen Umriss aufweisen und die Fluchtrichtung und die Notausgangentfernung signalisieren, sind allgemein bekannt und sowohl in Strassen- als auch in Eisenbahntunnels anzutreffen. Sie werden durch die, wenn überhaupt, von der künstlichen Beleuchtung oder von vorbeifahrenden Fahrzeugen aufgeladen. Fällt die Beleuchtung aus, so sind die nachleuchtenden Pigmente kaum oder zu wenig stark aufgeladen und erfüllen den Zweck der Fluchtrichtungsanzeige nicht.

In der Druckschrift DE-A-298 06 648 U1 ist ein Sicherheitsmodul zur Kennzeichnung von Flucht- und Rettungswegen in Gebäuden beschrieben, bei dem ein Kasten vorgesehen ist, welcher innen mit langnachleuchten- dem Material beschichtet ist und in dem eine periodisch an- bzw. abschaltbare Lichtquelle angeordnet ist. Es wird dabei mitunter bezweckt, dass das langnachleuchtende Material im Innern des Modulkastens durch das periodische Beleuchten stets seine volle Leuchtkraft hat. Ein solcher Kasten ist aber aufwändig und es besteht die Gefahr, dass wenn dieses beschichtete Material nach einer Periode bei abgeschaltetem Licht doch nicht genügend Leuchtkraft aufweist.

Der vorliegenden Erfindung liegt die Aufgabe zugrunde, eine Vorrichtung der eingangs genannten Art zu schaffen, die ein verbessertes Signalisieren der Fluchtwege in einem Tunnel gewährleistet.

Diese Aufgabe wird erfindungsgemäss durch eine Vorrichtung mit den Merkmalen des Anspruches 1 gelöst.

Weitere bevorzugte Ausgestaltungen der erfindungsgemässen Vorrichtung bilden den Gegenstand der abhängigen, Ansprüche.

Die erfindungsgemässe Vorrichtung ermöglicht ein verbessertes und von der allgemeinen Tunnel- und/oder Fahrzeugbeleuchtung unabhängiges Signalisieren der Fluchtwege in einem Tunnel, trägt auch zur Beleuchtung des Tunnels in der Umgebung der Signaltafel bei und wirkt selbst bei einem Stromausfall besser und länger als herkömmliche Signaltafeln.

Mit der Wahl einer geeigneten Leuchtquelle, z.B. einer sich mit hoher Lebensdauer auszeichnenden Kaltkathoden-Fluoreszenzröhre, kann mit wenig Energie gute Lichtqualität erzeugt werden, wobei diese Leuchten auch für einen Batteriebetrieb als energiesparender Notbetrieb geeignet sind..

Die Erfindung wird nachfolgend anhand der Zeichnung näher erläutert. Es zeigen rein schematisch:
- Fig. 1: ein Ausführungsbeispiel einer erfindungsgemässen Vorrichtung zum Signalisieren eines Notausganges in einem Tunnel in Frontansicht;
- Fig. 2: einen Schnitt nach Linie II-II in Fig. 1;
- Fig. 3: ein Gehäuse einer erfindungsgemässen Leuchte im Querschnitt, das für die Aufnahme einer Kaltkathodenfluoreszenzröhre sowie eines Schaltungsblockes bestimmt ist; und
- Fig. 4: in perspektivischer Darstellung und im verkleinerten Massstab einen seitlichen Abschlussteil des Gehäuses.

Gemäss Fig.1 und 2 umfasst eine Vorrichtung 1 zum Signalisieren eines Notausganges in einem Tunnel einen an der Tunnelwand befestigbaren Schild 2 aus Blech oder Kunststoff, an welchem eine die Fluchtrichtung sowie die Notausgangentfernung signalisierende Tafel 3 aus Leuchtstoff angebracht ist. Die Tafel 3 weist einen rechteckförmigen Umriss auf, wobei sie grundsätzlich auch eine annähernd quadratische Aussenform bilden kann.

Zu einer Seite der Tafel 3, gegebenenfalls zur Schmalseite 3a, ist am Schild 2 erfindungsgemäss eine sich entlang der Seite 3a erstreckende Leuchtquelle 30 angeordnet, die zur konstanten, von der allgemeinen Beleuchtung und durch die vorbeifahrenden Fahrzeuge unabhängigen Tafelbeleuchtung vorgesehen ist. Bei der Leuchtquelle 30 kann es sich beispielsweise um mindestens eine Kaltkathoden- oder Fluoreszenzröhre, wie sie in Fig.3 und Fig.4 dargestellt ist, handeln, oder aber auch zum Beispiel um eine Anzahl von nebeneinander angeordneten, nur wenig Strom benötigenden Leuchtdioden (LED).

Damit eine ausreichende Beleuchtung der ganzen Tafel 3 - trotz der ökonomisch vorteilhaften Anordnung der Leuchtquelle 30 nur entlang der kurzen Schmalseite 3a - gewährleistet ist, ist die obere Fläche 5 des Schildes 2, an der die Tafel 3 angebracht ist, derart ausgebildet, dass sich die der leuchtquellenseitigen Schmalseite 3a gegenüberliegende Schmalseite 3b nach oben erhebt.

Wie aus Fig. 2 ersichtlich, kann dazu die obere Fläche 5 entsprechend abgewinkelt (oder aber auch nach oben abgebogen) sein. Somit wird gewährleistet, dass der ganze Bereich der Tafel 3 mit Licht von der Leuchtquelle 30 ausreichend beaufschlagt wird.

Eine ausreichende Beleuchtung des ganzen Tafelbereiches könnte auch durch eine konkave Krümmung der oberen Fläche 5 zwischen den beiden in gleicher Höhe liegenden Schmalseiten 3a, 3b erzielt werden.

Am Schild 2 ist eine in Richtung zu der oberen Schild-Fläche 5 hin offene Leuchtquelle-Abdeckung 7 angebracht. Diese kann mit Vorteil im Innern als ein Spiegelreflektor ausgebildet sein. Die Leuchtquelle 30 ist hierbei als separates wasserdichtes Modul mit einer entsprechenden von Hand betätigbaren Steckverbindung mit dem Installationsnetz ausgeführt, so dass sie beim Auftreten eines Defekts leicht ausgewechselt werden kann.

Das Schild 2 ist in dem nach oben gebogenen oder abgewinkelten Bereich mit seitlichen Abdeckungsflächen 8, 9, 10 versehen, die zusammen mit der Abdeckung 7 die Reinigung der Vorrichtung 1 vereinfachen.

Die erfindungsgemässe Vorrichtung 1 ermöglicht ein verbessertes und von der Fahrzeugbeleuchtung unabhängiges Signalisieren der Fluchtwege in einem Tunnel, trägt auch zur Beleuchtung des Tunnels in der Umgebung der Signaltafel bei und wirkt selbst bei einem Stromausfall besser und länger als herkömmliche Signaltafeln.

Anstelle einer Anzeige in einem Tunnel könnte selbstverständlich auch eine solche eines Notausganges oder ähnlichem in einem beliebigen dunklen Raum, Tiefgarage etc. vorgesehen sein.

Fig.3 zeigt ein aus drei Profilen 32, 33 und 34 aus Kunststoff zusammengestecktes Gehäuse der Leuchte 30. Eines dieser Profile, das Profil 32, ist im Querschnitt im wesentlichen U-förmig ausgebildet. Die Schenkel dieses Profils 32 weisen an ihren freien Enden eine Art Rastelemente 32a, 32b auf, mit denen das U-Profil 32 auf ein anderes Profil bzw. eine Halterung 33 der Leuchte aufsteckbar ist. Die Rastelemente 32a, 32b sind zu diesem Zweck mit Rastnuten 32c, das andere Profil bzw. die Halterung 33 mit Rastvorsprüngen bzw. Rastschienen 33c versehen. Diese beiden Profile 32, 33 bilden zusammen ein Chassis, das einen Raum 35 für die Aufnahme eines Schaltungsblockes umschliesst. Der an sich bekannte Schaltungsblock, der aus der Zeichnung nicht ersichtlich ist, und der auf einer Grundplatte angebracht ist, wird in den Raum 35 von der Seite eingeschoben, und dabei die Grundplatte in eine Art Schienen bildende, einander gegenüberliegende Längsnuten 32d des U-Profils 32 eingeführt.

Das im Querschnitt im wesentlichen U-förmig ausgebildete Profil 32 weist einen die Schenkel verbindenden und der Halterung 33 gegenüberliegenden Teil 32f auf, der vorzugsweise konkav gewölbt ist und an seiner Aussenseite zwei seitliche, nach aussen offene Rastnuten 32g bildet, welche zum Einrasten des dritten, mit entsprechenden Rastschienen 34a versehenen Profils 34 vorgesehen sind. Das auf das Chassis 32, 33 aufgesetzte bzw. aufgesteckte Profil 34, das mit Vorteil im Querschnitt konvex gewölbt ist, umschliesst zusammen mit dem konkav gewölbten Teil 32f des Chassis 32, 33 einen Raum 36 für eine an sich bekannte und in der Zeichnung nicht näher dargestellte Kaltkathodenfluoreszenzröhre (CCFC) der Leuchte, welche in einer ebenfalls nicht näher dargestellten Weise mit dem Schaltungsblock wirkverbunden ist und für die lonenbeleuchtung sorgt. Das die Kaltkathodenfluoreszenzröhre schützend abdeckende Profil 34 besteht aus einem transparenten Material, wobei als Blendschutz eine opalisierende Abdeckung von besonderem Vorteil ist.

Die das Gehäuse 31 bildenden Profile 32, 33, 34 werden vorzugsweise in einem Extrudierverfahren aus einem elastisch nachgiebigen Kunststoff hergestellt. Selbstverständlich könnten die Rastelemente zum Zusammenstecken dieser Profile auch anders ausgestaltet sein als in Fig. 1 dargestellt.

Die erfindungsgemässe Leuchte kann im Gegensatz zu den herkömmlichen, in einigen wenigen Längen erhältlichen Leuchten praktisch eine beliebige Länge aufweisen. Die Kaltkathodenfluoreszenzröhren sind in beliebigen Längen erhältlich, und die das Gehäuse 31 bildenden, zusammensteckbaren Profile 32, 33, 34 können in einer einfachen Weise auf die benötigte Länge abgelängt werden. Das den Schaltungsblock sowie die Kaltkathodenfluoreszenzröhre umschliessende, aus den die gewünschte Länge aufweisenden Profilen 32, 33, 34 zusammengesteckte Gebilde wird durch zwei seitliche Abschlussteile 40 geschlossen, von denen einer in Fig.4 dargestellt ist.

Der jeweilige Anschlussteil 40, der gemäss Fig.4 einen Ausbruch 41 für Kabel aufweisen kann, ist mit Steckteilen 42 ausgerüstet und mit diesen in Stecknuten 43 eines der Profile 32, 33, 34, vorzugsweise des Chassis-Profils 32, einsteckbar.

Die Leuchte ermöglicht eine optimale und energiesparende Beleuchtung in geeigneter, den Bedürfnissen entsprechender, beliebiger Länge, wobei die Montage der Leuchte und dementsprechend auch ihr Unterhalt extrem einfach sind. Im Prinzip könnten in einer Leuchte auch mehrere Röhren hintereinander angeordnet sein.

## Patentansprüche

1. Vorrichtung zum Signalisieren eines Notausganges in einem Tunnel oder dergleichen, umfassend eine einen rechteckigen oder quadratischen Umriss aufweisende Tafel (3) aus Leuchtstoff mit einem nachleuchtenden Effekt, **dadurch gekennzeichnet, dass**
eine sich entlang einer Seite (3a) der Tafel (3) erstreckende Leuchtquelle (30) zur konstanten Tafelbeleuchtung vorgesehen ist, wobei die Tafel (3) derart gebogen oder abgewinkelt ist, dass der ganze Bereich der Tafel mit dem von der Leuchtquelle erzeugten Licht beaufschlagbar ist.

2. Vorrichtung nach Anspruch 1, **dadurch gekennzeichnet, dass** die Leuchtquelle (30) einer Schmalseite (3a) der rechteckförmigen Tafel (3) zugeordnet ist.

3. Vorrichtung nach Anspruch 1 oder 2, **dadurch gekennzeichnet, dass** die Tafel (3) aus Leuchtstoff sowie die Leuchtquelle (30) auf einem Schild (2) aus Blech oder Kunststoff angebracht sind, dessen obere Fläche (5) in Richtung zu der der Leuchtquelle (30) gegenüberliegenden Seite (3b) hin nach oben gebogen oder abgewinkelt ist, derart, dass sich die der Leuchtquelle (30) gegenüberliegende Seite (3b) der Tafel (3) gegenüber der der Leuchtquelle (30) zugeordneten Seite (3a) erhebt.

4. Vorrichtung nach Anspruch 2, **dadurch gekennzeichnet, dass** die Tafel (3) aus Leuchtstoff sowie die Leuchtquelle (30) auf einem Schild (2) aus Blech oder Kunststoff angebracht sind, dessen obere Fläche im Bereich zwischen den beiden in gleicher Höhe liegenden Schmalseiten (3a, 3b) der Tafel (3) konkav gekrümmt ist.

5. Vorrichtung nach Anspruch 3 oder 4, **dadurch gekennzeichnet, dass** das Schild (2) in dem gekrümmten oder nach oben gebogenen oder abgewinkelten Bereich seitliche Abdeckungsflächen (8, 9, 10) aufweist.

6. Vorrichtung nach einem der Ansprüche 1 bis 5, **dadurch gekennzeichnet, dass** es sich bei der Leuchtquelle (30) um mindestens eine Kaltkathodenröhre oder um eine Anzahl von Leuchtdioden (LED) handelt.

7. Vorrichtung nach einem der Ansprüche 1 bis 5, **dadurch gekennzeichnet, dass** es sich bei der Leuchtquelle (30) um mindestens eine Fluoreszenzröhre handelt, welche als separates wasserdichtes Modul mit einer entsprechenden von Hand betätigbaren Steckverbindung mit dem Installationsnetz ausgeführt ist, so dass sie beim Auftreten eines Defekts leicht ausgewechselt werden kann.

8. Vorrichtung nach einem der Ansprüche 2 bis 4, **dadurch gekennzeichnet, dass** am Schild (2) eine in Richtung zu der oberen Schild-Fläche (5) hin offene Leuchtquelle-Abdeckung (7) angebracht ist, die im Innern als ein Spiegelreflektor ausgebildet ist.

## Claims

1. Device for a signalisation of an emergency exit in a tunnel or such-like, comprising a plate (3) with a rectangular or quadratic profile made of a luminescent material with an after glowing effect, **characterised in that**
a light source (30) is provided extending along one side (3a) of the plate (3) for the constant lighting of the plate, whereby the plate (3) is bended or angled in such a manner, that the whole region of the plate can be admitted by the light generated by the light source.

2. Device according to claim 1, **characterised in that** the light source (30) is associated with a narrow side of the rectangular plate (3).

3. Device according to claim 1 or 2, **characterised in that** the plate (3) made of a luminescent material as well as the light source (30) are mounted on a sign (2) made of metal or plastic, whose upper surface (5) is bended upward or angled in the direction of the side (3b) opposed to the light source (30) in such a manner that the side (3b) of the plate (3) opposed to the light source (30) rise due to the side (3a) associated with the light source (30).

4. Device according to claim 2, **characterised in that** the plate (3) made of a luminescent material and the light source (30) are mounted on a sign (2) made of metal or plastic, whose upper surface is concavely bent in the region between the both narrow sides (3a, 3b) of the plate (3) situated in equivalent height.

5. Device according to claim 3 or 4, **characterised in that** the sign (2) has lateral covering surfaces (8, 9, 10) in the warped or bended upward or angled region.

6. Device according to one of the claims 1 to 5, **characterised in that** for the light source (30) is used at least one cold-cathode fluorescent lamp or a number of light emitting diodes (LED).

7. Device according to one of the claims 1 to 5, **characterised in that** for the light source (30) is used at least one fluorescent lamp, which is consisting of a separate waterproof module with a plug connection, operatable by hand, to the network, so that it can be easily replaced if a defect appears.

8. Device according to one of the claims 2 to 4, **characterised in that** a light source cover (7) is attached on the sign (2), which is open in the direction to the upper surface (5) of the sign and formed inside as a mirror reflector.

## Revendications

1. Dispositif pour signaler une sortie de secours d'un tunnel ou similaire, comprenant un panneau (3) présentant un contour rectangulaire ou carré en une matière luminescente avec un effet phosphorescent, **caractérisé en ce qu'**il est prévu une source lumineuse (30) s'étendant le long d'un côté (3a) du panneau (3), pour l'éclairage constant du panneau, le panneau (3) étant arqué ou coudé de manière que toute la zone du panneau puisse être éclairée par la lumière produite par la source lumineuse.

2. Dispositif selon la revendication 1, **caractérisé en ce que** la source lumineuse (30) est associée à un petit côté (3a) du panneau (3) rectangulaire.

3. Dispositif selon l'une quelconque des revendications 1 ou 2, **caractérisé en ce que** le panneau (3) en matière luminescente ainsi que la source lumineuse (3) sont placés sur une plaque (2) en tôle ou matière plastique dont la surface supérieure (5) est courbée ou coudée vers le haut en direction du côté (3b) opposé à la source lumineuse (30), de manière que le côté (3b), opposé à la source lumineuse (30), du panneau (3), soit relevé par rapport au côté (3a) associé à la source lumineuse (30).

4. Dispositif selon la revendication 2, **caractérisé en ce que** le panneau (3) en matière luminescente ainsi que la source lumineuse (30) sont placés sur une plaque (2) en tôle ou matière plastique dont la surface supérieure est courbée concave dans la zone comprise entre les deux petits côtés (3a, 3b) du panneau (3), situés à même hauteur.

5. Dispositif selon l'une quelconque des revendications 3 ou 4, **caractérisé en ce que** la plaque (2) présente des surfaces de recouvrement (8, 9, 10) latérales, dans la zone courbe ou arquée ou coudée vers le haut.

6. Dispositif selon l'une quelconque des revendications 1 à 5, **caractérisé en ce que** la source lumineuse (30) est au moins un tube cathodique froid ou un nombre de diodes luminescentes (LED).

7. Dispositif selon l'une quelconque des revendications 1 à 5, **caractérisé en ce que** la source lumineuse (30) est au moins un tube fluorescent qui est réalisé en tant que module séparé étanche à l'eau avec un connecteur correspondant à actionnement manuel pour le branchement sur le réseau de l'installation, de manière qu'il puisse être facilement échangé en cas de défaut.

8. Dispositif selon l'une quelconque des revendications 2 à 4, **caractérisé en ce que** sur la plaque (2) est placé un capot de source lumineuse (7) ouvert en direction de la surface supérieure (5) de la plaque, lequel capot est réalisé à l'intérieur sous la forme d'un réflecteur miroir.
